# FASCICULE DE BREVET EUROPEEN

(11) **EP 0 503 999 B1**
(45) Date de publication et mention de la délivrance du brevet: **26.07.1995**
(21) Numéro de dépôt: 92400541.6
(22) Date de dépôt: 03.03.1992
(51) Int. Cl.: D06F 39/02, D06F 37/10

(54) **Lave-linge muni d'un distributeur de produits lessiviels**
Waschmaschine mit einer Waschmitteleinspülvorrichtung
Washing machine with a detergent dispenser

(30) Priorité: 08.03.1991 FR 9102821
(43) Date de publication de la demande: 16.09.1992
(73) Titulaire: CIAPEM, F-69007 - Lyon (FR)
(72) Inventeur: German, Serge, F-92045 Paris la Défense (FR); Chaloyard, Daniel, F-92045 Paris la Défense (FR); Clement, Guy, F-92045 Paris la Défense (FR); Bargel, Jean, F-92045 Paris la Défense (FR)
(74) Mandataire: Benoit, Monique

(56) Documents cités:
- EP-A- 0 351 671
- DE-B- 1 024 048

## Description

La présente invention concerne un lave-linge muni d'un distributeur de produits lessiviels.

Un lave-linge comprend habituellement un distributeur de produits lessiviels qui est en communication avec la cuve et fixé soit sur la carrosserie soit sur la cuve en un point facilement accessible pour son approvisionnement. Dans la délivrance des produits lessiviels dans la cuve de l'appareil, le distributeur est généralement alimenté par un circuit spécifique d'eau. Ce circuit spécifique d'alimentation en eau du distributeur rend la structure du lave-linge compliqué dans son système de tuyauterie, dans son dispositif de commande pour une admission et une interruption d'eau dans le distributeur et dans une mise en oeuvre d'un bon mélange "eau-produits lessiviels" pour en faire un liquide de lavage homogène et d'une bonne imprégnation de ce liquide de lavage dans le linge, ce qui augmente le prix de revient du lave-linge.

Selon un autre mode connu de distribution de produits lessiviels dans un lave-linge, un récipient sous forme d'une boule ou boîte contenant de produits lessiviels et pourvue d'orifices pour la sortie des produits est utilisé et disposé dans la masse de linge à l'intérieur du tambour. Cependant, lors d'une rotation du tambour, des heurts répétitifs de ce récipient contre la paroi du tambour engendrent des bruits désagréables. Par ailleurs, une obtruction facile des orifices de sortie de produits rend inefficace le fonctionnement de ce distributeur et donne un mauvais résultat de lavage du linge. En plus, une liberté de manipulation ou déplacement de ce récipient augmente le risque de perte de ce dernier.

Un brevet allemand DE-B-1 024 048 et une demande de brevet européen EP-A-0 351 671 décrivent des lave-linge munis de distributeurs de produits lessiviels.

La présente invention visant à éviter ces inconvénients permet de réaliser un lave-linge économique muni d'un distributeur de produits lessiviels, efficace dans son fonctionnement procurant un bon mélange "eau-produits lessiviels" un excellent résultat de lavage du linge et ne nécessitant aucun circuit spécifique d'alimentation en eau.

Un lave-linge selon l'invention est défini par les revendications 1 à 6.

Pour mieux faire comprendre l'invention, on en décrit ci-après un certain nombre d'exemples de réalisation, illustrés dans les dessins ci-annexés dont :
- les figures 1 à 4 représentent respectivement des vues partielles et schématiques d'un premier exemple de réalisation d'un lave-linge muni d'un distributeur de produits lessiviels, montrant quatre positions successives de ce distributeur dans un tour du tambour autour d un axe horizontal ;
- la figure 5 représente à une autre échelle une vue partielle et schématique d'un portillon du tambour du lave-linge des figures 1 à 4 avec un distributeur incorporé, le montrant en position de fermeture par des traits continus et en position d'ouverture par des traits discontinus ;
- la figure 6 représente une vue partielle et schématique d'un deuxième exemple de réalisation du portillon du tambour du lave-linge des figures 1 à 4, avec un distributeur incorporé, le montrant en position de fermeture par des traits continus et en position d'ouverture par des traits discontinus ;
- la figure 7 représente une vue partielle et schématique d'un troisième exemple de réalisation du portillon du tambour du lave-linge des figures 1 à 4, avec un distributeur incorporé, le montrant en position de fermeture par des traits continus et en position d'ouverture par des traits discontinus ;
- la figure 8 représente une vue partielle et schématique d'un quatrième exemple de réalisation du portillon du tambour du lave-linge des figures 1 à 4 avec un distributeur incorporé, le montrant en position de fermeture par des traits continus, un couvercle de ce distributeur étant montré en position ouverte par des traits discontinus.

L'invention est applicable aux lave-linge et aux lavant-séchant.

Un lave-linge 1 illustré dans les figures 1 à 4 comprend une carrosserie 2 munie d'une ouverture 3 et d'une porte 4, une cuve 6, un tambour à linge 9 tournant autour d'un axe horizontal 11 et muni d'un portillon 12 fermant une ouverture d'accès 14.

Selon l'invention, un lave-linge 1 ayant un tambour à linge 9 à axe horizontal de rotation 11 et à portillon 12 comprend un distributeur de produits lessiviels formé ou monté à l'intérieur de ce tambour à linge 9. Ce distributeur de produits lessiviels est monté ou formé dans le portillon d'accès 12.

Ce distributeur de produits lessiviels est soit fixe soit démontable dans le tambour à linge 9.

Selon un premier exemple de réalisation, illustré dans les figures 1 à 5, un distributeur 15 de produits lessiviels est formé dans le portillon 12 du tambour 9.

Le portillon 12 comprend (figure 5) deux volets ou battants 17, 18 pivotant autour des axes 20, 21 solidaires des bords opposés de l'ouverture d'accès 14 du tambour 9, constamment rappelés dans leur position ouverte vers l'extérieur par des ressorts non représentés et bloqués dans leur position de fermeture par un dispositif de verrouillage d'un type connu 24.

Le distributeur de produits lessiviels 15 comprend d'une part un compartiment pour produits lessiviels pulvérulents 25 constitué par le premier volet ou battant 17 de ce portillon 12 et une contre-porte 26 de ce volet, sous la forme d'une poche fermée à son extrémité 27 adjacente à l'axe de pivotement 20 de ce premier volet 17 et ouvert à son extrémité opposée 28 à proximité du bord libre de ce volet et d'autre part un compartiment pour produits lessiviels liquides 29 constitué par le deuxième volet 18 de ce portillon 12 et une contre-porte 30 de ce volet sous la forme d'une boîte fermée présentant à proximité de ce deuxième volet 18 dans une paroi adjacente au bord libre de ce volet 18, une ouverture d'entrée et de sortie de liquide 32. Dans une position fermée du portillon 12 (figure 5, traits continus) les deux contre-portes 26 et 30 se trouvent l'un dans le prolongement de l'autre et le distributeur 15 constitue à l'intérieur du tambour à linge 9 une bosse à surface lisse rejoignant en pente douce la surface des volets 17, 18 du portillon 12 ou celle de la virole de ce tambour 9, ce qui facilite un glissement du linge en mouvement dans le tambour 9 et évite toute usure prématurée de ce linge.

Lors d'une ouverture du portillon 12 vers le haut (figure 5, traits discontinus) les deux volets ou battants 17, 18 pivotent et occupent des positions sensiblement verticales présentant respectivement le compartiment 25 du distributeur 15 ouvert vers le haut prêt à recevoir une dose de produit lessiviel pulvérulent et le compartiment 29 de ce distributeur 15 avec son ouverture 32 orientée vers le haut prêt à recevoir une dose de produit lessiviel liquide.

Dans l'exemple illustré aux figures 1 à 4, le distributeur 15 reçoit dans son compartiment 25 une dose de produit lessiviel pulvérulent 35. Lors de la fermeture du portillon 12, le compartiment 25 du distributeur 15 suit le mouvement du volet 17 et occupe une position horizontale (figures 1 et 5) et la masse de produit lessiviel 35 qui s'y trouve, se modifie dans sa forme par l'effet de tas mais ne s'échappe pas de ce compartiment 25 par son extrémité ouverte 28 grâce à une prédétermination de dimension de ce compartiment.

Dans le cas où le distributeur 15 reçoit dans son compartiment 29 une dose de produit lessiviel liquide non représentée. Lors de la fermeture du portillon 12 le compartiment 29 du distributeur 15 suit le mouvement du volet 18 et occupe une position horizontale (figures 1 et 5, traits continus) la masse de produit lessiviel liquide est retenue par la contre-porte 30 du volet 18 et ne s'échappe pas par l'ouverture d'entrée et de sortie 32 grâce à une prédétermination de dimension du compartiment 29 et de la hauteur H de cette ouverture 32.

Ainsi, les produits lessiviels pulvérulents ou liquides ne sortent pas prématurément du distributeur 15 avant que leur mélange avec de l'eau qui facilite une bonne dissolution ou dilution de ces produits lessiviels ne soit fait car une mauvaise dissolution ou dilution de ces produits lessiviels entraîne un mauvais résultat de lavage du linge ou un lavage non uniforme de ce linge.

Le distributeur 15 ayant reçu dans son compartiment 25 une dose de produit lessiviel pulvérulent 35 et le portillon 12 étant refermé, le tambour à linge 9 est mis en rotation. Le distributeur 15 suit le mouvement du tambour 9 (figures 1 à 4) s'enfonce dans la masse d'eau 38 dans la cuve 6 (figure 2) se remplit sous la poussée de son avancement, de cette eau qui se mélange intensément avec le produit lessiviel (figure 3) sort de cette masse d'eau 38, remonte dans sa position initiale de départ (figure 4) après avoir effectué un tour avec le tambour 9 autour de l'axe 11, déverse le mélange "eau-produit lessiviel" 39 à travers l'extrémité ouverte 28 du compartiment 25 dans le tambour 9 et recommence un autre tour avec le tambour 9 et ainsi de suite.

La dose de produit lessiviel 35 mélangée avec de l'eau recueillie dans la cuve 6 est au fur et à mesure de la rotation du tambour 9 totalement transvasée du distributeur 15 dans la cuve 6, et le compartiment 25 de ce distributeur 15 est, après avoir été bien nettoyé par le courant d'eau d'entrée et de sortie, prêt à un autre remplissage en produit lessiviel. Aucun circuit spécifique d'eau fréquemment rencontré dans des lave-linge connus, destiné à alimenter en eau leur distributeur de produits lessiviels, n'est ainsi nécessaire dans le lave-linge 1 pour un bon fonctionnement du distributeur 15.

Le fait que le mélange "eau-produit lessiviel" 39 est déversé par le distributeur 15 directement sur du linge en mouvement dans le tambour 9 facilite non seulement son imprégnation dans ce linge sans nécessiter de moyens complémentaires de mise en oeuvre tel que les moyens de brassage ou recyclage de liquide de lavage fréquemment rencontrés dans des lave-linge connus, mais permet d'éviter également soit une perte non négligeable de produit lessiviel tombant dans le fond de la cuve, y restant à l'abri de toute dissolution ou dilution et ne participant pas au lavage du linge, souvent enregistrée dans des lave-linge connus, soit des bruits désagréables engendrés par des heurts contre la paroi du tambour, d'un récipient contenant de produits lessiviels, disposé librement dans la masse de linge dans le tambour.

Selon un deuxième exemple de réalisation illustré dans la figure 6, un distributeur 40 de produits lessiviels est formé dans un portion 42 du tambour 9.

Le portillon 42 comprend un seul volet 43 pivotant autour d'un axe 45 solidaire d'un bord d'une ouverture 14 dans la virole du tambour 9, constamment rappelé dans sa position ouverte vers l'extérieur représentée par des traits discontinus (figure 6) par des ressorts non représentés et bloqués dans sa position de fermeture représentée en traits continus dans la figure 6 par un dispositf de verrouillage d'un type connu 46.

Le distributeur de produits lessiviels 40 comprend d'une part un compartiment mixte pour produits lessiviels pulvérulents ou liquides 48 constitué par un godet épousant un creux 49 du volet 43 du portillon 42, pivotant par son extrémité fermée, autour de l'axe 45 de ce volet avec une limitation de mouvement vers l'intérieur du tambour 9 par une butée 51 et muni dans la proximité de son extrémité ouverte, d'une cloison de retenue 50 de produits lessiviels et d'autre part un couvercle 52 de ce compartiment 48, solidaire du volet 43 du portillon 42 muni de trou d'entrée et de sortie de liquide 54 et d'un doigt 55 limiteur d'amplitude de pivotement du compartiment mixte pour produits 48.

Lors d'une ouverture du portillon 42 vers le haut (figure 6, portillon représenté en traits discontinus) le volet 43 pivote jusqu'à une position sensiblement verticale avec le couvercle 52 qui entraîne par son doigt 55 le compartiment 48 du distributeur 40 dans une position ouverte (figure 6, traits discontinus) apte à recevoir une dose de produit lessiviel pulvérulent ou liquide.

Lors d'une fermeture du portillon 42, le compartiment 48 du distributeur 40 suit le mouvement du volet 43 et occupe une position horizontale (figure 6, portillon et distributeur représentés en traits continus) et la dose de produit lessiviel pulvérulent ou liquide qui s'y trouve, est maintenue par la cloison de retenue 50, sans pouvoir sortir prématurément du distributeur 40.

Quand le tambour à linge 9 est mis en rotation, le distributeur 40 suit le mouvement du tambour 9 d'une manière analogue au distributeur 15 représenté dans les figures 1 à 4. Le distributeur 40 s'enfonce dans la masse d'eau 38 dans la cuve 6, se remplit sous la poussée de son avancement, à travers les trous 54 du couvercle 52, de cette eau qui se mélange intensément avec le produit lessiviel, sort de cette masse d'eau 38 remonte dans sa position initiale de départ après avoir effectué un tour avec le tambour 9 autour de l'axe 11, déverse dans le tambour 9 le mélange "eau-produit lessiviel" à travers les trous 54 du couvercle 52 et recommence un autre tour avec le tambour 9 et ainsi de suite. La dose de produit lessiviel pulvérulent ou liquide mélangée avec de l'eau recueillie dans la cuve 6 est au fur et à mesure de la rotation du tambour 9 totalement transvasée du distributeur 40 dans la cuve 6 et déversée directement sur du linge en mouvement dans le tambour 9.

Selon un troisième exemple de réalisation illustré dans la figure 7 un distributeur 60 de produits lessiviels est formé dans un portillon 61 du tambour 9.

Le portillon 61 comprend un seul volet 62, pivotant autour d'un axe 64 solidaire d'un bord d'une ouverture 14 dans la virole du tambour 9, constamment rappelé dans sa position ouverte vers l'extérieur représentée par des traits discontinus dans la figure 7 par des ressorts non représentés, et bloqué dans sa position de fermeture représentée en traits continus dans la figure 7 par un dispositif de verrouillage d'un type connu 65.

Le distributeur 60 comprend d'une part un compartiment mixte pour produits lessiviels pulvérulents ou liquides 67 constitué par le volet 62 du portillon 61 et une contre-porte 69 de ce volet sous forme d'une poche fermée à son extrémité adjacente à l'axe de pivotement 64 du volet 62 ouverte à son extrémité opposée et munie à proximité de cette extrémité ouverte d'une cloison de retenue 70 et d'autre part un couvercle 72 de ce compartiment 67 pivotant autour d'un axe 73 solidiaire du bord de l'ouverture de ce compartiment 67 constamment rappelé dans sa position de fermeture contre le volet 62 par des ressorts non représentés et muni de trous d'entrée et de sortie de liquide 75.

Lors d'une ouverture du portillon 61 vers le haut (figure 7 représenté en traits discontinus) le volet 62 pivote jusqu'à une position sensiblement verticale où le compartiment 67 du distributeur 60 est apte à recevoir une dose de produit lessiviel pulvérulent ou liquide, après ouverture de son couvercle 72 par pivotement suivant la flèche 78 autour de l'axe 73.

Lors d'une fermeture du portillon 61, le compartiment 67 du distributeur 60 suit le mouvement du volet 62 et occupe une position horizontale (figure 7 portillon et distributeur représentés en traits continus) et la dose de produits lessiviels pulvérulents ou liquide qui s'y trouve est maintenue par la cloison de retenue 70 sans pouvoir sortir prématurément du distributeur 60.

Quand le tambour à linge 9 est mis en rotation, le distributeur 60 suit le mouvement du tambour 9 d'une manière analogue au distributeur 15 représenté dans les figures 1 à 4, s'enfonce dans la masse d'eau 38 dans la cuve 6 se remplit, à travers les trous 75 du couvercle 72, sous la poussée de son avancement, de cette eau qui se mélange intensément avec le produit lessiviel, sort de cette masse d'eau 38, remonte dans sa position initiale de départ après avoir effectué un tour avec le tambour 9 autour de l'axe 11, déverse dans le tambour 9 le mélange "eau-produit lessiviel" à travers les trous 75 du couvercle 72 et recommence un autre tour avec le tambour 9 et ainsi de suite.

La dose de produit lessiviel pulvérulent ou liquide mélangée avec de l'eau recueillie dans la cuve 6 est au fur et à mesure de la rotation du tambour 9 totalement transvasée du distributeur 60 dans la cuve 6 et déversée directement sur du linge en mouvement dans le tambour 9.

Dans une variante de réalisation non représentée, un distributeur analogue au distributeur 60 est formé sur la virole ou un flasque d'extrémité du tambour 9 avec son couvercle pivotant accessible par l'ouverture d'accès 14 de ce tambour, cette virole ou ce flasque remplaçant dans le distributeur 60 le volet 62 du portillon 61 pour constituer avec une pièce identique ou contre-porte 69 de ce volet 62 un compartiment mixte pour produits lessiviels pulvérulents ou liquides. Le fonctionnement du distributeur de cette variante est analogue au distributeur 60.

Selon un quatrième exemple de réalisation illustré dans la figure 8, un distributeur 80 de produits lessiviels est formé dans un portillon 81 du tambour 9.

Le portillon 81 comprend un seul volet 82, pivotant autour d'un axe 83 solidaire d'un bord d'une ouverture 14 dans la virole du tambour 9, constamment rappelé dans sa position ouverte vers l'extérieur par des ressorts non représentés et bloqués dans sa position de fermeture (figure 8) par un dispositif de verrouillage d'un type connu 84.

Le distributeur 80 comprend d'une part un compartiment mixte pour produits lessiviels pulvérulents ou liquides 85 constitué par le volet 82 du portillon 81 et une contre-porte 86 de ce volet sous forme d'une poche fermée à son extrémité adjacente à l'axe de pivotement 83 du volet 82 munie à son extrémité opposée d'une cloison de retenue 88 et de trous terminaux d'entrée et de sortie de liquide 89 et d'autre part une ouverture 90 de chargement en produits lessiviels du compartiments 85, réalisée dans le volet 82 et fermée par un couvercle pivotant 91.

Le distributeur 80 accompagne le volet 82 du portillon 81 dans ses mouvements d'ouverture et de fermeture.

Lors d'une fermeture du portillon 81, le compartment 85 du distributeur 80 occupe une position horizontale (figure 8). Pour l'alimenter en produits lessiviels pulvérulents ou liquides, son couvercle 91 est pivoté vers le haut, dans une position ouverte sensiblement verticale représentée en traits discontinus dans la figure 8 et une dose de produits lessiviels est introduite à travers l'ouverture 90 dans le compartiment 85 avant une refermeture du couvercle 91. Cette dose de produit lessiviel est maintenue dans le compartiment 85 par la cloison de retenue 88 sans pouvoir sortir prématurément du distributeur 80.

Quand le tambour à linge 9 est mis en rotation, le distributeur 80 suit le mouvement de ce tambour d'une manière analogue au distributeur 15 représenté dans les figures 1 à 4 s'enfonce dans la masse d'eau 38 dans la cuve 6, se remplit à travers les trous 89, sous la poussée de son avancement, de cette eau qui se mélange intensément avec le produit lessiviel, sort de cette masse d'eau 38, remonte dans sa position initiale de départ après avoir effectué un tour avec le tambour 9 autour de l'axe 11 déverse dans le tambour 9 le mélange "eau-produit lessiviel" à travers les trous 89 et recommence un autre tour avec le tambour 9 et ainsi de suite.

La dose de produit lessiviel pulvérulent ou liquide mélangée avec de l'eau recueillie dans la cuve 6 est, au fur et à mesure de la rotation du tambour 9, totalement transvasée du distributeur 80 dans la cuve 6 et déversée directement sur du linge en mouvement dans le tambour 9.

Les distributeurs de produits lessiviels 15, 40, 60, 80 forment à l'intérieur du tambour à linge 9 une bosse, de préférence à surface lisse et à angles arrondis, ce qui facilite un glissement du linge en mouvement dans le tambour et évite toute usure prématurée de ce linge.

## Revendications

1. Lave-linge à tambour (9) ayant un axe de rotation horizontal (11), le tambour comprenant un portillon d'accès (12) du linge formé dans sa partie cylindrique et un distributeur de produits lessiviels (15), formé dans le portillon d'accès à l'intérieur du tambour, caractérisé en ce que le distributeur de produits lessiviels (15) comprend d'une part un compartiment pour produits lessiviels pulvérulents (25) constitué par le premier volet (17) du portillon (12) et une contre-porte (26) de ce volet, sous la forme d'une poche fermée à son extrémité (27) adjacente à l'axe de pivotement de ce premier volet et ouvert à son extrémité opposée (28) à proximité du bord libre de ce volet, et d'autre part un compartiment pour produits lessiviels liquides (29) constitué par le deuxième volet (18) de ce portillon (12) et une contre-porte (30) de ce volet, sous la forme d'une boîte fermée présentant à proximité de ce deuxième volet (18) dans une paroi adjacente au bord libre de ce volet, une ouverture d'entrée et de sortie de liquide (32).

2. Lave-linge selon la revendication 1, caractérisé en ce que le distributeur de produits lessiviels (15) constitue à l'intérieur du tambour (9) une bosse à surface libre, rejoignant en pente douce la surface des volets (17, 18) du portillon (12) ou celle de la virole du tambour (9).

3. Lave-linge à tambour (9) ayant un axe de rotation horizontal (11), le tambour comprenant un portillon d'accès (42) du linge formé dans sa partie cylindrique, à un seul volet (43) pivotant autour d'un axe (45) et un distributeur de produits lessiviels (40), formé dans le portillon d'accès à l'intérieur du tambour, caractérisé en ce que, le portillon d'accès étant rappelé vers l'extérieur par des ressorts, le distributeur de produits lessiviels (40) comprend d'une part un compartiment mixte pour produits lessiviels pulvérulents ou liquides (48) constitué par un godet épousant un creux (49) du volet (43), pivotant par son extrémité fermée autour de l'axe de pivotement (45) de ce volet avec une limitation de mouvement vers l'extérieur du tambour (9) par une butée (51) et muni dans proximité de son extrémité ouverte, d'une cloison de retenue (50), et d'autre part un couvercle (52) solidaire du volet (43) du portillon (42) muni de trous d'entrée et de sortie de liquide (54) et d'un doigt (55) limiteur d'amplitude de pivotement du compartiment mixte pour produits (48).

4. Lave-linge à tambour (9) ayant un axe de rotation horizontal (11), le tambour comprenant un portillon d'accès (61) du linge formé dans sa partie cylindrique, à un seul volet (62) pivotant autour d'un axe (64) et un distributeur de produits lessiviels (60) formé dans le portillon d'accès à l'intérieur du tambour, caractérisé en ce que, le portillon d'accès étant rappelé vers l'extérieur par des ressorts, le distributeur de produits lessiviels (60), comprend d'une part un compartiment mixte pour produits lessiviels pulvérulents ou liquides (67) constitué par le volet (62) et une contre-porte (69) de ce volet, sous forme d'une poche fermée à son extrémité adjacente à l'axe de pivotement (64) de ce volet, ouverte à son extremité opposée et munie à proximité de cette extrémité ouverte, d'une cloison de retenue (70) et d'autre part un couvercle (72) pivotant autour d'un axe (73) solidaire du bord de l'ouverture de ce compartiment (67) rappelé dans sa position de fermeture contre le volet (62) par des ressorts et muni de trous d'entrée et de sortie du liquide (75).

5. Lave-linge à tambour (9) ayant un axe de rotation horizontal (11), le tambour comprenant un portillon d'accès (81) du linge formé dans sa partie cylindrique, à un seul volet (82) pivotant autour d'un axe (83) et un distributeur de produits lessiviels (80), formé dans le portillon d'accès à l'intérieur du tambour, caractérisé en ce que, le portillon d'accès étant rappelé vers l'extérieur par des ressorts, le distributeur de produits lessiviels (80) comprend d'une part un compartiment mixte pour produits lessiviels pulvérulents ou liquides (85) constitué par le volet (82) et une contre-porte (86) de ce volet, sous forme d'une poche fermée à son extrémité adjacente à l'axe de pivotement (83) de ce volet, munie à son extrémité opposée, d'une cloison de retenue (88) et de trous terminaux d'entrée et de sortie du liquide (89) et d'autre part une ouverture de chargement en produits lessiviels (90) réalisée dans le volet (82) et fermée par un couvercle pivotant (91).

6. Lave-linge selon l'une des revendications 1 et 3 à 5, caractérisé en ce que le distributeur (15, 40, 60, 80) forme à l'intérieur du tambour (9) une bosse à surface lisse et à angles arrondis.

## Claims

1. A washing machine with a drum (9) having a horizontal axis of rotation (11) and comprising a laundry door (12) in its cylindrical part and a detergent distributor (15) designed in the door inside the drum, characterized in that the detergent distributor (15) comprises on the one hand a compartment for powdery detergents (25) constituted by the first shutter (17) of the door (12) and a counter-plate (26) of this shutter, this compartment forming a pocket closed at its end (27) adjacent to the hinge axis of the first shutter and open at the opposite end (28) close to the free edge of this shutter, and on the other hand a compartment for liquid detergents (29) constituted by the second shutter (18) of this door (12) and a counter-plate (30) of this shutter forming a closed box having a liquid inlet and outlet opening (32) close to this second shutter (18) in a wall adjacent to the free edge of this shutter.

2. A washing machine according to claim 1, characterized in that the detergent distributor (15) constitutes inside the drum (9) a hump which presents a free surface and joins smoothly the surface of the shutters (17, 18) of the door (12) or that of the cylinder of the drum (9).

3. A washing machine with a drum (9) having a horizontal axis of rotation (11) and comprising a laundry door (42) in its cylindrical part, this door having only one shutter (43) which is hinged to an axis (45), and a detergent distributor (40) formed in the door inside the drum, characterized in that, the door being pushed to the outside by springs, the detergent distributor (40) comprises on the one hand a compartment for both powdery or liquid detergents (48) constituted by a bowl which fits into a recess (49) of the shutter (43), this compartment being hinged at its closed end to the hinge axis (45) of this shutter, a limitation of the movement towards the outside of the drum (9) being ensured by a stop (51), a withholding partition (50) being provided close to its open end, and, on the other hand, a lid (52) integral with the shutter (43) of the door (42), the lid comprising inlet and outlet holes for liquid (54) and a finger (55) which restricts the amplitude of movement of the mixed compartment for detergents (48).

4. A washing machine with a drum (9) having a horizontal axis of rotation (11) and comprising a laundry door (61) in its cylindrical part, this door having only one shutter (62) which is hinged to an axis (64), and a detergent distributor (60) formed in the door inside the drum, characterized in that, the door being pushed to the outside by springs, the detergent distributor (60) comprises on the one hand a compartment for both powdery and liquid detergents (67) constituted by the shutter (62) and a counter-plate (69) of this shutter in the form of a pocket closed at its end adjacent to the pivot axis (64) of this shutter and open at its opposite end and supplied with a withholding partition close to this open end, and on the other hand a lid (72) hinged to an axis (73) integral with the edge of the opening of this compartment (67), this lid being pushed by springs into its closed position against the shutter (62) and being supplied with inlet and outlet holes for liquid (75).

5. A washing machine with a drum (9) having a horizontal axis of rotation (11) and comprising a laundry door (81) in its cylindrical part, this door having only one shutter (82) which hinged to an axis (83), and a detergent distributor (80) formed in the door inside the drum, characterized in that, the door being pushed to the outside by springs, the detergent distributor (80) comprises on the one hand a compartment for both powdery and liquid detergents (85) constituted by the shutter (82) and a counter-plate (86) of this shutter in the form of a pocket closed at its end adjacent to the pivot axis (83) of this shutter, a withholding partition (88) and terminal inlet and outlet holes for liquid (89) being provided at its opposite end, and on the other hand an opening for supplying detergents (90), this opening being made in the shutter (82) and being closed by a pivoting lid (91).

6. A washing machine according to one of claims 1 and 3 to 5, characterized in that the distributor (15, 40, 60, 80) constitutes inside the drum (9) a hump with smooth surfaces and rounded-up angles.

## Patentansprüche

1. Waschmaschine mit einer Trommel (9), die eine waagrechte Drehachse (11) und eine Zugangstür (12) im zylindrischen Trommelbereich zum Einfüllen der Wäsche sowie einen Waschmittelverteiler (15) aufweist, der in der Zugangstür im Inneren der Trommel ausgebildet ist, dadurch gekennzeichnet, daß der Waschmittelverteiler (15) einerseits ein Abteil für pulverförmige Waschmittel (25), das zwischen dem ersten Flügel (17) der Zugangstür (12) und einer Rückwand (26) dieses Flügels in Form einer an dem der Schwenkachse dieses Flügels benachbarten Ende (27) geschlossenen und am entgegengesetzten Ende (28) in der Nähe des freien Randes dieses Flügels offenen Tasche gebildet wird, und andererseits ein Abteil (29) für flüssige Waschmittel aufweist, das vom zweiten Flügel (18) dieser Zugangstür (12) und einer Rückwand (30) dieses Flügels in Form einer geschlossenen Dose gebildet wird, die eine Einlaß- und Auslaßöffnung (32) für Flüssigkeit in der Nähe des zweiten Flügels (18) besitzt, und zwar in einer Wand, die der freien Kante dieses Flügels benachbart ist.

2. Waschmaschine nach Anspruch 1, dadurch gekennzeichnet, daß der Waschmittelverteiler (15) im Inneren der Trommel (9) eine Rippe mit freier Oberfläche bildet, die sanft geneigt an die Oberfläche der Flügel (17, 18) der Zugangstür (12) oder an die Oberfläche des Trommelmantels (9) anschließt.

3. Waschmaschine mit einer Trommel (9), die eine waagrechte Drehachse (11) und eine Zugangstür (42) für Wäsche im zylindrischen Bereich in Form eines einzigen, um eine Achse (45) schwenkbaren Flügels (43), sowie einen Waschmittelverteiler (40) aufweist, der in der Zugangstür im Inneren der Trommel ausgebildet ist, dadurch gekennzeichnet, daß die Zugangstür durch Federn nach außen gedrückt wird und daß der Waschmittelverteiler (40) einerseits ein kombiniertes Abteil für pulverförmige oder flüssige Waschmittel (48), bestehend aus einem einen Hohlraum (49) der Zugangstür (43) nachgeformten Becher, der mit seinem geschlossenen Ende um die Schwenkachse (45) der Zugangstür mit einem Anschlag (51) zur Begrenzung der Bewegung nach außerhalb der Trommel (9) schwenkbar gelagert ist und in der Nähe seines offenen Endes eine Haltewand (50) aufweist, und daß der Waschmittelverteiler andererseits einen mit dem Flügel (43) der Zugangstür (42) fest verbundenen Deckel (52) aufweist, der mit Löchern zum Einlaß und Auslaß von Flüssigkeit (54) und mit einem Finger (55) versehen ist, der die Schwenkbewegung des kombinierten Abteils für die Waschmittel (48) begrenzt.

4. Waschmaschine mit einer Trommel (9), die eine waagrechte Drehachse (11) und eine Zugangstür (61) zum Einfüllen der Wäsche im zylindrischen Bereich in Form eines um eine Achse (64) schwenkbaren einzigen Flügels (62) sowie einen Waschmittelverteiler (60) enthält, der in der Zugangstür im Inneren der Trommel ausgebildet ist, dadurch gekennzeichnet, daß die Zugangstür durch Federn nach außen gedrückt wird und daß der Waschmittelverteiler (60) einerseits ein kombiniertes Fach für pulverförmige oder flüssige Waschmittel (67), das vom Flügel (62) und einer Rückwand (69) dieses Flügels in Form einer an dem der Schwenkachse (64) des Flügels benachbarten Ende geschlossenen und am entgegengesetzten Ende offenen Tasche gebildet wird, die in der Nähe dieses offenen Endes eine Rückhaltewand (70) besitzt, und andererseits einen um eine mit dem Rand der Öffnung dieses Abteils (67) fest verbundene Achse (73) schwenkbaren Deckel (72) besitzt, der durch Federn in die Schließstellung gegen den Türflügel (62) gedrückt wird und Eingangs- und Ausgangslöcher für Flüssigkeit (75) aufweist.

5. Waschmaschine mit einer Trommel (9), die eine waagrechte Drehachse (11) und eine Zugangstür (81) zum Einfüllen der Wäsche im zylindrischen Bereich in Form eines um eine Achse (83) schwenkbaren einzigen Flügels (82) sowie einen Waschmittelverteiler (80) enthält, der in der Zugangstür im Inneren der Trommel ausgebildet ist, dadurch gekennzeichnet, daß die Zugangstür durch Federn nach außen gedrückt wird und der Waschmittelverteiler (80) einerseits ein kombiniertes Abteil für pulverförmige oder flüssige Waschmittel (85) bestehend aus dem Flügel (82) und einer Rückwand (86) dieses Flügels in Form einer an dem der Schwenkachse (83) dieses Flügels benachbarten Ende geschlossenen Tasche, die an ihrem entgegengesetzten Ende eine Rückhaltewand (88) und am Ende Löcher für den Einlaß und Auslaß von Flüssigkeit (89) besitzt, und andererseits eine Öffnung zum Einfüllen von Waschmittel (90) aufweist, die in dem Flügel (82) ausgebildet und von einem schwenkbaren Deckel (91) verschlossen wird.

6. Waschmaschine nach einem der Ansprüche 1 und 3 bis 5, dadurch gekennzeichnet, daß der Verteiler (15, 40, 60, 80) im Inneren der Trommel (9) eine Rippe mit glatter Oberfläche und abgerundeten Winkeln bildet.
